# EUROPÄISCHE PATENTSCHRIFT

(11) **EP 0 251 354 B1**
(45) Veröffentlichungstag und Bekanntmachung des Hinweises auf die Patenterteilung: **15.05.1991**
(21) Anmeldenummer: 87200892.5
(22) Anmeldetag: 13.05.1987
(51) Int. Cl.: A47C 5/12, A47B 91/00, A47C 3/12, A47C 7/00

(54) **Stuhl oder Sessel**
Chair or easy chair
Chaise ou fauteuil

(30) Priorität: 01.07.1986 DE 3622038
(43) Veröffentlichungstag der Anmeldung: 07.01.1988
(73) Patentinhaber: KEMBO B.V., NL-3905 PR Veenendaal (NL)
(72) Erfinder: Meyer, Just Bernhard, NL-3911 TW Rhenen (NL)
(74) Vertreter: Keijser, Johannes Maurits L.F.

(56) Entgegenhaltungen:
- DE-A- 2 118 216
- DE-B- 1 246 196
- FR-A- 1 505 526
- FR-A- 1 528 766
- FR-A- 1 584 385
- FR-A- 2 189 190
- FR-A- 2 242 054
- FR-A- 2 378 475
- GB-A- 725 720
- US-A- 3 111 344
- US-A- 3 450 435
- US-A- 3 698 150
- US-A- 3 873 154
- US-A- 4 123 105

## Beschreibung

Die Erfindung bezieht sich auf einen Stuhl oder einen Sessel mit Beinen, einem Sitz und einer mit dem Sitz einstückig ausgebildeten Rückenlehne, wie grundsätzlich durch die FR-A-l 505 526 bekannt.

Solche Stühle oder Sessel sind in vielerlei Weisen ausgeführt. Mit der einstückigen Ausführung der Rückenlehne und des Sitzes gehören sie meist zu den billigeren Modellen.

Der Erfindung liegt die Aufgabe zugrunde, einen Stuhl oder Sessel zu schaffen, der unter Beibehaltung der wesentlichen Vorteile der Kunststoffherstellung den hohen Anforderungen genügen wird, die einerseits vom konstruktiven Standpunkt her - z.B. mit ausgezeichneten Charakteristiken in Bezug auf Steifigkeit und Stabilität - andererseits auch im Hinblick auf ein gutes Aussehen an ihn gestellt werden. Dabei ist auch ein bequemer Sitz für den Benutzer von Bedeutung.

Die Aufgabe wird erfindungsgemäss dadurch gelöst, dass in an sich bekannter Weise die Beine als Kunststoffhohlteile ausgebildet sind, in denen als Versteifungselemente Metallrohre aufgenommen sind, siehe US-A-3698150, und dass die beiden Kunststoffhohlteile nach innen ragende Teile mit Schnapprändern oder -zähnen aufweisen, welche mit Schnappöffnungen in den Metallrohren zusammenwirken.

Auf diese Weise wird grundsätzlich eine leichte und einfache Herstellung aus Kunststoff ermöglicht und zugleich eine grosse Steifheit erhalten. Ausserdem hat man grundsätzlich dadurch, dass nicht mehr wie beim Stand der Technik metallene Rohre als Beine sichtbar sind sondern Metallrohre als Versteifungselemente innerhalb von Kunststoffhohlteilen aufgenommen werden, grundsätzlich die Möglichkeit, dem Produkt ein schönes Aussehen zu verleihen.

Die obenerwähnte Massnahme, dass die Beine als Kunststoffhohlteile ausgebildet sind, in denen als Versteifunselemente Metallrohre aufgenommen sind, ist an sich durch die US-A-3698150 bekannt. Dazu ist zu bemerken, dass die beiden Kunststoffteile mehrere angeformte, nach innen ragende, plattenförmige Ansätze aufweisen. Diese Ansätze sind in der Höhe abwechselnd vorgesehen und jeder weist einen Schlitz auf. Beim Zusammenbauen der Kunststoffteile wird das Metallrohr durch die beiden Enden dieser Schlitze umschlossen. Die metallenen Versteifungsrohre nehmen an der gegenseitigen Verbindung der Kunststoffteile nicht teil. Im Gegensatz wird für diese Verbindung nur Verleimen und Ultraschallschweissen erwähnt. Beide Methoden sind nur schwer und mit grossem Arbeitsaufwand durchführbar, insbesondere dann, wenn man auf eine gute Qualität in allen Hinsichten Wert legt.

Est ist also gerade in dieser verfahrenstechnischen Hinsicht, dass die Erfindung Vorteile bringt. Die erfindungsgemäss vorgesehenen Schnappverbindungen erfordern ja ein Minimum an Aufwand bei der Montage, indem es kaum mehr als elementare Fabrikationsgenauigkeit verlangt, um eine ausgezeichnete Qualität des Produktes sicherzustellen.

Es ist von Vorteil, dass entweder die Metallrohre um einen geringen Betrag nach unten über die Kunststoffbeine hinausragen oder dass die Metallrohre unten in kurzem Abstand oberhalb der unteren Enden der Kunststoffbeine enden und dass in die Metallrohre Fussstücke eingeschoben sind, die um einen geringen Betrag nach unten über die Kunststoffbeine hinausragen. In beiden Fällen werden die Kunststoffhohlteile entlastet und die Belastung wird mittels der Metallrohre auf den Boden übertragen. Insbesondere durch diese Massnahme kann z.B. die Materialstärke der Kunststoffhohlteile auf 3 bis 5 mm beschränkt bleiben.

Die Montagearbeiten können erheblich beschränkt werden, wenn die inneren Kunststoffhälften eines vorderen und eines hinteren Beines mit einem im wesentlichen waagerechten, die Seitenkante des Sitzes begrenzenden oder unterstützenden Elementes einstückig hergestellt sind, indem die äusseren Kunststoffhälften des vorderen und/oder hinteren Beines gesondert hergestellte Teile sind, die als Beinkappen auf die Rohre geschnappt werden.

Ausserdem fördert die einstückige Herstellung der Beinhälften mit dem waagerechten Element ein dauernd gutes Funktionieren, und es werden dadurch Möglichkeiten erhalten, um zu einer ästhetisch ausgezeichneten Formgebung zu geraten.

Vom Standpunkt der Steifheit und Stabilität aus ist bemerkenswert, dass das waagerechte Element als profiliertes, nach der Innenseite des Stuhls oder Sessels offenes Kunststoffteil ohne metallene Versteifung ausgebildet sein kann. Die Metallrohre als Versteifungselemente brauchen also nur in den Beinen aufgenommen zu werden. Man kann sogar eine Ausführung wählen, bei der die inneren Kunststoffhälften der Beine ausserhalb der Aussenfläche des waagerechten Elementes angeordnet sind, wobei die Übergänge zwischen den inneren Kunststoffhälften und dem waagerechten Element abgerundet ausgebildet sind.

Das Aussehen eines Stuhles oder Sessels mit einer aus Kunststoff hergestellten Wanne kann erheblich verbessert werden, wenn ein Rückenlehnteil vorgesehen ist, das wenigstens eine Rückwand mit zwei Seitenwänden umfasst und das mit Hilfe dieser Seitenwände zwischen den hinteren Beinen befestigbar ist, wobei die mit dem Sitz einstückig als Wanne ausgeführte Rückenlehne gegen die Seitenwände des Hinterrückenstückes befestigt ist.

Man erhält auf diese Weise eine dosenförmige Konstruktion für den Rücken, wodurch nicht nur der Eindruck einer hohen Gediegenheit erhalten wird, sondern auch tatsächlich ein Beitrag zur Stabilität des Stuhls oder Sessels geliefert wird.

Ein besonderer Vorteil liegt noch darin, dass man meherere Stühle oder Sessel mittels einer durchgehenden Stange aneinanderreihen kann, ohne dass die Stange sichtbar ist, weil sie sich durch den Hohlraum im Inneren des Rückenlehnenteils erstreckt.

Im folgenden wird die Erfindung anhand einer ein Ausführungsbeispiel darstellenden Zeichnung näher erläutert. Es zeigen:
Figure l-3 perspektivisch einen Sessel von vorne, von hinten und von der rechten Seite,
Figur 4 in einer Seitenansicht von aussen die rechte Seitenhälfte eines Sessels,
Figure 5 und 6 vordere bzw. hintere Ansichten der rechten Seitenhälfte aus Fig. 4,
Figure 7-ll in Schnittansichten Einzelheiten in vergrössertem Massstab entlang den Linien VII-VII bis XI-XI in Fig. 4,
Figur l2a einen senkrechten Schnitt entlang den Linien XIIa-XIIa in Fig.l2b und
Figur l2b einen Schnitt entlang den Linien XIIb-XIIb in Fig. l2a,
Figur l3 ein Rückenlehnteil in der linken Hälfte A von hinten, in der rechten Hälfte B von vorne,
Figur l4 eine Seitenansicht des in Fig. l3 abgebildeten Teiles,
Figur l5 einen waagerechten Querschnitt des Rückenlehnteils entlang der Linie XV-XV in Fig. l4 und
Figur l6 eine teilweise Querschnittansicht des Stuhls entlang der Linie VIII-VIII in Fig. 4, jedoch in der fertigen Lage, in der der Sitz mit dem Seitenstück verbunden ist.

Wie aus Fig. l-3 hervorgeht, setzt sich der Sessel grundsätzlich aus einem linken und einem rechten Seitenteil l bzw. 2, einen Sitz 3 und einer Rückenlehne 4 zusammen. Dabei sind der Sitz 3 und die Rückenlehne 4, wie an sich bekannt, einstückig hergestellt; dieses Stück wird auch als Wanne bezeichnet. Die beiden Armlehnen 5 bzw. 6 können in einer Ausführung als Sessel vorgesehen sein oder aber in der einfacheren Ausführung als Stuhl weggelassen werden. Hinter der Rückenlehne 4 ist noch ein Rückenlehnteil 7 vorgesehen.

Das Seitenteil l ist in Fig. l-6 gesondert dargestellt, mit einer Reihe von Einzelheiten in Fig. 7-l2. Wie aus Fig. 4 klar hervorgeht, ist das Seitenteil h-förmig ausgebildet. Es setzt sich aus einem im wesentlichen horizontalen Element 8, einem vorderen Bein 9 und einem hinteren Bein l0 zusammen. Das im wesentlichen waagerechte element 8 ist, wie aus Fig. 8 hervorgeht, als ein profiliertes, zur Innenseite des Sessels hin offenes Teil ausgebildet. Dieses Element dient im allgemeinen zum Unterstützen oder wenigstens Begrenzen des Sitzes.

Fig. 7 zeigt einen waagerechten Querschnitt in der Höhe VII-VII des Seitenteils (vgl. Fig. 4) und bildet deshalb eine Draufsicht auf das Element 8. Aus Fig. 7 geht hervor dass die beiden Beine 9 und l0 ausserhalb der Aussenfläche 8ʹ des waagerechten Elementes 8 stehen. Das hintere Bein l0 setzt sich aus zwei Hälften ll und l2 zusammen, die als Schalenteile mit einer Verbindungsfläche l3 parallel zur Seitenfläche 8ʹ des Elementes 8 ausgebildet sind. Die innere Hälfte llʹ ist einstückig mit dem Element 8 hergestellt. Die äussere Hälfte l2 bildet eine Beinkappe, die in einer noch zu beschreibenden Weise schnappend aufgebracht wird. Wie aus Fig. 9 hervorgeht, ist der Aufbau des hinteren Beines l0 unterh alb des Elementes 8 grundsätzlich der gleiche.

Das vordere Bein 9 setzt sich in ähnlicher Weise aus einer inneren Hälfte l4 und einer äusseren Hälfte l5 zusammen, die als Schalenteile mit einer Verbindungsfläche l6 parallel zur Aussenfläche 8ʹ des Elementes 8 ausgeführt sind, wie aus Fig. l0 ersichtlich. Die einstückige Verbindung der inneren Beinhälfte l4 mit dem waagerechten Element 8 geht insbesondere aus Fig. ll hervor. Die äussere Hälfte l5 ist, wie beim hinteren Bein, als Kappe ausgebildet.

Die bis dahin beschriebenen Teile sind alle aus Kunststoff angefertigt und werden daher künftig auch als Kunststoffhälften, Kunststoffschalen usw. bezeichnet werden.

In den beiden Beinen 9 und l0 sind als Versteifungselemente jeweils Metallrohre l8 und l7 aufgenommen (vgl. Fig. l0 und 9). Diese Metallrohre erstrecken sich im wesentlichen über die ganze Höhe durch die Beine. Für die Art und Weise der gegenseitigen Befestigung des Metallrohres und der Kunststoffteile des Beines wird wieder auf Fig. l0 Bezug genommen. Das Rohr l8 weist, z.B. auf der Höhe, wo der Querschnitt genommen ist, in jeder der beiden hier als Seitenwände bezeichneten Wänden l9 bzw. 20 Öffnungen auf, von denen eine die Bezugsziffer 2l trägt. Innenseitig trägt die Kunststoffschale l4 zwei vorstehende Teile, von denen eines mit 22 bezeichnet ist; jedes vorstehende Teil weist am Ende einen Schnapprand oder Schnappzahn 23 auf. In ähnlicher Weise ist die äussere Kunststoffschale l5 mit vorstehenden Teilen 24, die Schnappränder oder Zähne 25 aufweisen, versehen. Die Schnappränder 23 bzw. 25 wirken wie ein Schnappverschluss mit den mit den Öffnungen 2l im Metallrohr zusammen. Für die Befestigung kann also erst das Metallrohr l8 schnappend mit der inneren Schale l4 des Beines verbunden werden, sonach dann die äussere Schale oder Kappe schnappend auf das Rohr l8 gesetzt wird. In dieser Weise gibt es eine direkte Verbindung zwischen jeder der beiden Kunststoffschalen l4 bzw. l5 und dem Metallrohr indem die beiden Kunststoffteile l4 und l5 durch eine indirekte, oder auch eine direkte, Verbindung aneinander gehalten werden.

Solche Schnappverbindungen brauchen nur an einer beschränkten Anzahl an Stellen vorgesehen zu werden. In Fig. 4 sind im vorderen Bein 9, in Höhe des Querschnittes X-X, die vorstehenden Teile 22, 24 im inneren Hohlraum gestrichelt eingezeichnet. Daraus geht zugleich die beschränkte Höhenabmessung der vorstehenden Teile 22, 24, d.h. die Abmessung in senkrechter Richtung des Beines, hervor. Ähnliche vorstehende Teile 29 sind in Fig. 4 an gleicher Hohe beim hinteren Bein l0 ersichtlich. Nahe beim oberen Ende des vorderen Beines 9 wird vom Verbindungs-bereich zwischen dem Bein und dem waagerechten Element 8 die Möglichkeit geboten, Stege oder Rippen 27 zum seitlichen Festlegen der gegenseitigen Lage des Kunststoffteiles und des Metallrohres vorzusehen. An anderen Höhenlagen können die Kunststoffteile ähnliche, jedoch kürzere Rippen aufweisen, die in der Verlängerung der Rippen 27 entlang der die vorstehenden Teile 22, 24 verbindenden Linien verlaufen. Solche kleineren Rippen sind in Fig. 9 z.B. mit der Bezugziffer 28 versehen.

Das gleiche Prinzip der Schnappverbindung findet für das hintere Bein l0 Verwendung; in Fig. 4 sind dort diese Schnappmittel einfach mit 29 bezeichnet.

Fig. l2a zeigt, dass das Metallrohr l7 kurz vor dem unteren Ende l0ʹ des Beines l0 endet, dass jedoch ein hinsichtlich des Beinendes l0 herausragendes Fussstück 32 unten ins Rohr l7 gesteckt ist und als Standfläche für das Bein dient. Alternativ dazu kann das Metallrohr l7 selbst nach unten aus dem Beinende l0ʹ ausragen. In beiden Fällen wird die Belastung vollständig vom Metallrohr aufgenommen und sind die Kunststoffteile des Beines entlastet. Das vordere Bein 9 ist in gleicher Weise ausgebildet.

Nahe beim unteren Ende jedes Beines kann eine Schnappverbindung wie 22, 24, 29 vorgesehen sein. Fig. l2a und l2b zeigen jedoch noch eine andere Lösung an di eser Stelle. Grundsätzlich in der Verlängerung der Rippen 27 und der ausragenden Teile wie 22, 24 sind hier angeförmte Teile wie 26, 26ʹ an den Schalen wie l4 vorgesehen, die hier von einem Steg 30 verbunden sind so dass Augen entstehen. Die Metallrohren wie l7, l8 weisen Öffnungen wie 3l auf, ähnlich wie die Öffnungen 2l, die hier jedoch als vom unteren Ende ausgehende Schlitze ausgebildet sind (vgl. Fig. l2a). Beim Zusammenbauen werden zuerst die restlichen unteren Teile jeder Rohre l7, l8 in die von 26, 26ʹ und 30 gebildeten Augen gesteckt. So dann werden an höheren Stellen die Schnappverbindungen 22, 24, 29 gemacht usw. Schliesslich wird ein Endstück wie 32 in jedes Bein gesteckt wodurch die Schalen unlösbar mit den Versteiferungsrohren l7, l8 verbunden sind.

Die in den Beinen 9, l0 aufgenommenen Metallrohre l7, l8, verleihen dem Sessel eine ausgezeichnete Steifigkeit und Stabilität, so dass das Kunststoffmaterial, aus dem die sonstigen Teile des Seitenstückes l hergestellt sind, eine Wandstärke von nicht mehr als 3 bis 5 mm aufzuweisen braucht und verhältnismässig biegsam sein kann. Zu bemerken ist, dass das im wesentlichen waagerechte Element 8 des Seitenteils 1 bzw. 2 keine metallene Versteifung braucht. Vorteilhaft für die Stabilität sind allerdings Abrundungen an den verschiedenen Übergangsbereichen, die einen hinreichend grossen Krümmungshalbmesser aufweisen. Es handelt sich hierbei vor allem um Abrundungen, die in Fig. l mit r₁ und r₂ bezeichnet sind, und in Fig. 4 mit r₃, r₄ bzw. r₅ und schliesslich jene, die in Fig. 5 und 6 mit r₆ und r₇ bezeichnet sind. Erfindungsgemäss haben diese Halbmesser Werte zwischen etwa l5 und etwa 20mm, damit die Belastung des Sitzes mittels des waagerechten Elementes 8 über die abgerundeten Übergangsbereiche auf den Beinen 9 und l0 überführt werden.

Das beschriebene Seitenteil l weist Löcher 33, 34 und 35 auf zum Verbinden mit der den Sitz 3 und die Rückenlehne 4 bildenden Wanne bzw. dem Rückenlehnenteil 7. Das Rückenlehnenteil 7 ist in den Fig. l3 und l5 ausgebildet. Es weist eine Rückwand 36 auf, die beiseits von Seitenwänden und unten von einer Unterwand 38 begrenzt wird. Die Rückwand is gewölbt und im wesentlichen gleicher Gestalt wie die eigentliche Rückenlehne 4, die in den Fig. l4 und l5 strichpunktiert eingezeichnet is. Die Wölbung der Rückwand 36 des Rückenlehnenteils 7 in Querrichtung ist also im wesentlichen der Gestalt des Rückens des Benutzers angepasst. In Seitenansicht gemäss Fig. l4 ist in der Rückwand 36 eine Biegung 36ʹ nach hinten derart dass die Wand in einem im wesentlichen waagerecht verlaufenden Greifrand 36ʺ endet.

Die Rückenlehne 4 liegt stirnseitig gegen die Seitenwände 37 des Rückenlehnenteils 7 an (siehe Fig. l5). Die Seitenwände 37 folgen der Umrandung der Rückwand 36 und gehen also allmählich auch in eine obere Begrenzung 37ʹ (Fig. l5) über. Die Rückenlehne 4 ist also schon über einen erheblichen Teil ihres Umfangs abgestützt. Zur Verbesserung der Stabilität der Auflage weist die Rückwand 36 an mehreren Stellen angeformte Stützen 39 auf, die in den Hohlraum hinausragen. Diese Stützen 39 können bis vorne laufen, wie in Fig. l4 gestrichelt gezeichnet. Es können aber auch ähnliche Stützen 40 an übereinstimmenden Stellen an der hinteren Fläche der Rückenlehne 4 derart angeformt sein, dass die Stützen 39 und 40 aufeinander treffen und eine Raste für die Rückenlehne bilden. Die Stützen 39 und 40 können hohl ausgebildet sein und zum Anordnen positiver Verbindungsmittel, wie Schrauben, benutzt werden.

Das Rückenlenteil 7 weist in den Seitenwänden 37 Löcher 4l und 42 auf, die mit Löchern 34 bzw. 35 in den Seitenteilen fluchten, damit Seitenteile benachbarter Stühle miteinander verbunden werden können. Für einzelne Exemplare können zu diesem Zweck. selbstverständlich einfache Bolzen verwendet werden. Besonders zu erwähnen ist jedoch die Möglichkeit, mehrere Stühle oder Sessel dadurch aneinanderzureihen, dass durchgehende Stangen dur ch die Löcher 4l und 34 bzw. 42 und 35 hindurchgesteckt werden, was an sich bekannt ist. Hier können sich jedoch diese Stangen im inneren Hohlraum jedes Rückenlehnenteils befinden und sind deshalb nicht sichtbar.

Die Rückenlehne 4 ist, wie oben ausgeführt, einstückig mit dem Sitz 3 ausgebildet; insgesamt wird dieses Kunststoffteil als Wanne bezeichnet. Fig. l6 zeigt noch wie beim vorliegenden Ausführungsbeispiel die Verbindung zwischen dem Sitz 3 und dem im wesentlichen waagerechten Element 8 des Seitenstücks ausgeführt ist. Grundsätzlich kann ein Sitz oben auf einem solchen waagerechten Element ausliegen und gegebenenfalls aussenseitig angeflanscht sein. Im vorliegenden Fall weist jedoch der Sitz einen nach unten gerichteten Flansch 43 auf, der gegen die offene Seite des Profils des Elementes 8 anliegt. An den Löchern 33 können Bolzen- oder Schraubverbindungen mit der Wanne bestehen.

Die Wanne 3, 4 kann als Kunststoffprodukt ohne weitere Auflage zwischen den beiden Seitenstücken montiert werden. Es gibt jedoch die Möglichkeit, die Wanne mit Stoffen verschiedenster Arten und Qualität zu polstern, wodurch in einfachster Weise Stühle oder Sessel verschiedener Ausführungen entstehen. Im Zusammenhang mit dieser Polsterung kann bei dem Rückenlehnteilstück noch vorgesehen werden, dass die Rückwand 36 hinsichtlich eines Umfangsbereichs 44 um einige Millimeter vertieft ausgeführt wird. In dieser vertieften Fläche kann dann eine Polsterschicht aus dem gleichen Material wie auf der Vorderseite der Wanne untergebracht werden.

Schliesslich sei an dieser Stelle noch erwähnt dass die erfindungsgemässe Konstruktion es in einfacher Weise ermöglicht, mehrere Ausführungen eines selben Modells zur Verfügung zu stellen, indem die Wanne als Kunststoffteil eine Polsterung bestimmter Qualität aufweist. Dazu ist es auch vorteilhaft, dass die Rückwand des Rückenlehnenteils wenigstens teilweise vertieft in einem Randbereich liegt und dass in dieser Vertiefung eine Polsterung angeordnet ist.

## Patentansprüche

1. Stuhl oder Sessel mit Beinen (9, 10), einem Sitz (3) und einer mit dem Sitz einstückig ausgebildeten Rückenlehne (4), **dadurch gekennzeichnet**, dass in an sich bekannter Weise die Beine (9, 10) als Kunststoffhohlteile ausgebildet sind, in denen als Versteifungselemente Metalrohre (17, 18) aufgenommen sind, und dass die beiden Kunststoffhohlteile nach innen ragende Teile (22, 24) mit Schnapprändern oder -zähnen (23, 25) aufweisen, welche mit Schnappöffnungen (21) in den Metallrohren (17, 18) zusammenwirken.

2. Stuhl oder Sessel nach Anspruch 1, **dadurch gekennzeichnet**, dass die Kunststoffhohlteile (11, 12; 14, 15) zum Festlegen von deren Lagen hinsichtlich der Metallrohre in Querrichtung Rippen aufweisen, die sich über wenigstens einen Teil der Beinlänge entlang der gedachten Linien erstrecken, welche die die Schnappränder oder -zähne aufweisenden Teile verbinden.

3. Stuhl oder Sessel nach Anspruch 1 oder 2, **dadurch gekennzeichnet**, dass die Metallrohre (17, 18) um einen geringen Betrag aus den Kunststoffbeinen (9, 10) nach unten hinausragen.

4. Stuhl oder Sessel nach Anspruch 1 oder 2, **dadurch gekennzeichnet**, dass die Metallrohre unten in kurzem Abstand oberhalb der unteren Enden (10') der Kunststoffbeine (9, 10) enden und dass in die Metallrohre Fussstücke eingeschoben sind, die um einen geringen Betrag nach unten aus den Kunststoffbeinen (9, 10) hinausragen.

5. Stuhl oder Sessel nach einem der Ansprüche 1 bis 4, **dadurch gekennzeichnet**, dass die Metallrohre unten Schlitze (31) aufweisen und in an den Kunststoffhälften (11, 12; 14, 15) angeformten Augen (26, 26', 30) gesteckt sind.

6. Stuhl oder Sessel nach einem der Ansprüche 1 bis 5, **gekennzeichnet durtch** die folgenden Massnahmen, einzeln oder in Kombination:
- die inneren Kunststoffhälften (14, 11) eines vorderen und eines hinteren Beines (9 bzw. 10) sind mit einem im wesentlichen waagerechten, die Seitenkante des Sitzes begrenzenden oder unterstützenden Element (8) einstückig hergestellt, indem die äusseren Kunststoffhälften (15, 12) des vorderen und/oder hinteren Beines (9, bzw. 10) gesondert hergestellte Teile sind, die als Beinkappen auf die Rohre geschnappt werden,
- das waagerechte Element (8) ist als profiliertes, zur Innenseite des Stuhls oder Sessels hin offenes Kunststoffteil ausgebildet, und
- die inneren Kunststoffhälften (14, 11) der Beine (9, 10) sind seitlich ausserhalb der Aussenfläche (8') des waagerechten Elements (8) angeordnet, wobei die Übergänge zwischen den inneren Kunststoffhälften und dem waagerechten Element abgerundet ausgebildet sind.

7. Stuhl oder Sessel nach Anspruch 6, **gekennzeichnet durch** die folgenden Massnahmen, einzeln oder in Kombination:
- die Übergänge zwischen den inneren Kunststoffhälften der Beine und dem waagerechten Element weisen Krümmungshalbmesser (r₁ - r₇) von etwa 15 bis etwa 20 mm auf,
- der Stuhl oder Sessel weist ein Rückenlehnenteil (7) auf, das wenigstens eine Rückwand (36) mit zwei Seitenwänden (37) umfasst und das mit Hilfe dieser Seitenwände zwischen den hinteren Beinen (10) befestigt ist, wobei die mit dem Sitz (3) einstückig als Wanne ausgeführte Rückenlehne (4) gegen die Seitenwände (37) des Hinterrückenstückes (36) angebracht ist,
- die Rückenlehne (4) liegt stirnseitig auf den Seitenwänden (37) der Rückwand (36) und das Rückenlehnenteil (7) und/oder die Rückenlehne (4) weist in den Hohlraum des Rückenlehnenteils (7) hineinragende Teile (39, 40) auf, wodurch weitere Rasten bzw. Stützpunkte der Rückenlehne (4) hinsichtlich des Rückenlehnenteiles (7) gebildet werden,
- das Rückenlehnenteil ist oben nach hinten gekrümmt (bei 36") ausgebildet und läuft in einem im wesentlichen waagerecht nach hinten gerichteten Greifrand (6, 11) aus,
- die Wanne (3, 4) ist als ein Kunststoffteil ausgebildet, das mit einer Polsterung versehen ist, und
- die Rückwand (36) des Rückenlehnenteils ist in einem Randbereich (44) wenigstens teilweise vertieft ausgebildet und in dieser Vertiefung ist eine Polsterung angeordnet.

## Claims

1. A chair or an armchair, having legs (9, 10), a seat (3) and a back-rest (4) which is constructed in one piece with the seat, characterized in that in a manner known per se the legs (9, 10) are constructed as synthetic hollow-parts in which metal tubes (17, 18) are incorporated as stiffening elements, and in that both of the synthetic hollow-parts have inwardly projecting parts (22, 24) with snap edges or teeth (23, 25) which cooperate with snap openings (21) in the metal tubes (17, 18).

2. A chair or an armchair in accordance with Claim 1, characterized in that the synthetic hollow-parts (11, 12; 14, 15) have ribs which are for fixing their positions in the transverse direction with regard to the metal tubes and which over at least part of the leg length extend along the hypothetical lines which connect the parts having the snap edges or snap teeth.

3. A chair or an armchair in accordance with Claim 1 or 2, characterized in that the metal tubes (17, 18) project downwards by a small amount from the synthetic legs (9, 10).

4. A chair or an armchair in accordance with Claim 1 or 2, characterized in that the bottoms of the metal tubes end a short distance above the lower ends (10' ) of the synthetic legs (9, 10), and in that foot pieces are inserted into the metal tubes and project downwards by a small amount from the synthetic legs (9, 10).

5. A chair or an armchair in accordance with any one of Claims 1 to 4, characterized in that the metal tubes have slits (31) at the bottom and are placed in eyes (26, 26', 30) formed on the synthetic halves (11, 12; 14, 15).

6. A chair or an armchair in accordance with any one of Claims 1 to 5, characterized by the following measures, singly or in combination:
- the inner synthetic-halves (14, 11) of a front and a back leg (9 and 10 respectively) are manufactured in one piece with an element (8) which limits or supports the lateral edge of the seat and is substantially horizontal, whilst the outer synthetic-halves (15, 12) of the front and/or back leg (9 and 10 respectively) are parts which are manufactured separately and are snapped onto the tubes as leg caps,
- the horizontal element (8) is constructed as a shaped synthetic-part open towards the inner side of the chair or armchair, and
- the inner synthetic-halves (14, 11) of the legs (9, 10) are arranged laterally, exterior to the outer surface (8' ) of the horizontal element (8), the transitions between the inner synthetic-halves and the horizontal element being rounded in construction.

7. A chair or an armchair in accordance with Claim 6, characterized by the following measures, singly or in combination:
- the transitions between the inner synthetic halves of the legs and the horizontal element have radii of curvature (r₁ - r₇) of approximately 15 to approximately 20 mm,
- the chair or armchair has a back-rest part (7) which comprises at least one rear wall (36) with two lateral walls (37) and which is secured between the back legs (10) with the aid of these lateral walls, the back-rest (4), which is constructed in one piece with the seat (3) as a tub, being attached against the lateral walls (37) of the rear back piece (36),
- the end face of the back-rest (4) lies on the lateral walls (37) of the rear wall (36), and the back-rest part (7) and/or the back rest (4) has/have parts (39, 40) projecting into the hollow space of the back-rest part (7) whereby further retainers and/or supporting points are formed for the back-rest (4) with regard to the back-rest part (7),
- the back-rest part is constructed curved towards the rear at the top (at 36") and ends in a gripping edge (6, 11) directed towards the rear in a substantially horizontal manner,
- the tub (3, 4) is constructed as a synthetic part provided with padding, and
- in an edge area (44), the rear wall (36) of the back-rest part is at least partially recessed and padding is arranged in this recess.

## Revendications

1. Chaise ou fauteuil, comprenant des pieds (9, 10), un siège (3) et un dossier (4) conformé en une seule pièce avec le siège, **caractérisé en ce** que les pieds (9, 10) sont réalisés d'une manière bien connue en soi sous la forme de pièces creuses en matière plastique dans lesquelles sont logés, comme éléments raidisseurs, des tubes métalliques (17, 18), et que les deux pièces creuses en matière plastique comportent des éléments (22, 24) orientés vers l'intérieur et munis de bords ou dents à enclenchement (23, 25) lesquels coopèrent avec des ouvertures à déclic (21) dans les tubes métalliques (17, 18).

2. Chaise ou fauteuil selon la revendication 1, caractérisé en ce que les pièces creuses en matière plastique (11, 12; 14, 15) présentent, pour leur immobilisation par rapport aux tubes métalliques, des nervures orientées dans le sens transversal et s'étendant au moins sur une partie de la longueur des pieds le long des lignes imaginaires qui relient les éléments munis de bords ou dents à enclenchement.

3. Chaise ou fauteuil selon l'une des revendications 1 ou 2, caractérisé en ce que les tubes métalliques (17, 18) dépassent d'une faible quantité de l'extrémité inférieure des pieds (9, 10) en matière plastique.

4. Chaise ou fauteuil selon l'une des revendications 1 ou 2, caractérisé en ce que les tubes métalliques se terminent en bas à faible distance des extrémités inférieures (10') des pieds (9, 10) en matière plastique, et que dans les tubes métalliques sont emmanchés des supports qui dépassent en bas d'une faible quantité des pieds (9, 10) en matière plastique.

5. Chaise ou fauteuil selon l'une des revendications 1 à 4, caractérisé en ce que les tubes métalliques présentent, en bas, des fentes (31) et qu'ils sont engagés dans des yeux (26, 26', 30) conformés sur les moitiés (11, 12; 14, 15) en matière plastique.

6. Chaise ou fauteuil selon l'une des revendications 1 à 5, caractérisé par les mesures suivantes, prises individuellement ou en combinaison :
- les moitiés intérieures (14, 11) en matière plastique d'un pied antérieur et postérieur (9 et respectivement 10) sont réalisées en une seule pièce avec un élément (8) sensiblement horizontal qui délimite ou soutient le bord lateral du siège, les moitiés extérieures (15, 12) en matière plastique du pied antérieur et/ou postérieur (9 et respectivement 10) étant constituées de pièces réalisées séparément et encliquetées, comme cache-pied, sur les tubes,
- l'élément horizontal (8) est conformé en pièce de matière plastique profilée ouverte vers la face intérieure de la chaise ou du fauteuil, et
- les moitiés intérieures (14, 11) des pieds (9, 10) sont disposées latéralement à l'extérieur de la surface extérieure (8') de l'élément horizontal (8), les transitions entre les moitiés intérieures en matière plastique et l'élément horizontal présentant des formes arrondies.

7. Chaise ou fauteuil selon la revendication 6, caractérisé par les mesures suivantes, prises individuellement ou en combinaison :
- les transitions entre les moitiés intérieures en matière plastique des pieds et l'élément horizontal présentent des rayons de courbure (r₁ à r₇) compris entre environ 15 et environ 20 mm;
- la chaise ou le fauteuil comporte un élément de dossier (7) qui comprend au moins une paroi arrière (36) avec deux parois latérales (37) et est fixée à l'aide desdites parois latérales entre les pieds postérieurs (10), le dossier (4) réalisé en une seule pièce avec le siège (3) sous forme de baquet étant monté sur les parois latérales (37) de l'élément arrière (36) du dossier;
- le dossier (4) repose du côté frontal sur les parois latérales (37) de la paroi arrière (36), et l'élément de dossier (7) et/ou le dossier (4) comporte des éléments (39, 40) qui dépassent dans la cavité de l'élément de dossier (7) de façon à former des crans d'arrêt et respectivement des points d'appui supplémentaires du dossier (4) par rapport à l'élément de dossier (7);
- la partie supérieure de l'élément de dossier est courbée (en 36") vers l'arrière et se termine en un bord de préhension (6, 11) dirigé sensiblement horizontalement vers l'arrière;
- le baquet (3, 4) est réalisé sous la forme d'un élément en matière plastique muni d'un rembourrage, et
- la paroi arrière (36) de l'élément de dossier est conformée au moins partiellement en creux dans une zone latérale (44), et ledit creux est garni d'un rembourrage.
